# EUROPÄISCHE PATENTSCHRIFT

(11) **EP 2 319 999 B1**
(45) Veröffentlichungstag und Bekanntmachung des Hinweises auf die Patenterteilung: **29.07.2015**
(21) Anmeldenummer: 10187262.0
(22) Anmeldetag: 12.10.2010
(51) Int. Cl.: E04B 2/90, E04B 2/96

(54) **Elementfassade**
Element facade
Façade à éléments

(30) Priorität: 07.11.2009 DE 102009052359
(43) Veröffentlichungstag der Anmeldung: 11.05.2011
(73) Patentinhaber: HUECK GmbH & Co. KG, 58511 Lüdenscheid (DE)
(72) Erfinder: Laurenzis, Dirk, 58509 Lüdenscheid (DE)
(74) Vertreter: Brune, Axel

(56) Entgegenhaltungen:
- EP-A1- 0 297 192
- EP-A1- 0 467 066
- EP-A2- 0 223 132
- EP-A2- 1 978 171
- DE-C1- 10 207 552

## Beschreibung

Die vorliegende Erfindung betrifft eine Elementfassade gemäß dem Oberbegriff des Anspruchs 1.

Eine Elementfassade besteht aus vorgefertigten modularen Rahmenelementen. Sie wird in ihren einzelnen Rahmenelementen auf die Baustelle gebracht und dort am Rohbau mit justierbaren Verankerungen befestigt. In der Regel sind die Rahmenelemente mindestens geschosshoch und eine Fensterachse breit. Komplexe Fassadenkonstruktionen können so unter zu kontrollierenden Bedingungen in der Werkstatt zusammengesetzt und verglast werden. Zusätzliche Komponenten wie Sonnenschutz, Blendschutz oder Fassadenbeleuchtungen können schon in der Werkstatt optimiert in die Fassade eingebaut werden.

Die einzelnen Rahmenelemente umfassen in der Regel einen rechteckförmigen Rahmen, der wiederum aus vier Profilen, zumeist länglichen Aluminiumprofilen, zusammengesetzt ist. Es hat sich gezeigt, dass sich die Profile - wenn auch geringfügig - verformen, insbesondere statt einer exakt geraden und länglichen Form eher eine leicht ungerade Form einnehmen.

Aus der EP-A-0 223 132 ist beispielsweise eine Elementfassade, umfassend mindestens ein erstes Rahmenelement, sowie ein zweites Rahmenelement bekannt geworden, wobei mindestens ein Verbindungsmittel zwischen dem ersten Rahmenelement und dem zweiten Rahmenelement vorgesehen ist, wobei das Verbindungsmittel ein erstes Verbindungsmittelelement und ein zweites Verbindungsmittelelement aufweist.

Die Verbindungsmittel, insbesondere die Abdeckung und Abdeckleiste gemäß EP-A-0 223 132 verbinden zwar Profile dergestalt, dass sie an beiden Profilen befestigt sind. Es handelt sich jedoch um rein abdeckende Elemente, deren Verbindung zu den Profilen nur dem Zweck dient, die vorgenannten Elemente zu halten, nicht jedoch eine derart belastbare Verbindung zwischen den Profilen herzustellen, die einer Verformung der Profile entgegenwirken könnte.

Aus der EP-A-1 978 171 ist eine Elementfassade gemäß dem Oberbegriff des Anspruchs 1 bekannt geworden.

Die in der EP-A-1 978 171 beschriebenen Verbindungsmittel, die auf der dem Isolatorprofil abgewandeten Seite zueinander gerichtete Nuten mit Klemmgummis und eine in die Nuten eingesetzte Feder aufweisen, sind beispielsweise nicht dazu eingerichtet, dass der Abstand der Profile sehr genau eingestellt werden kann und auch leicht zueinander angewinkelte Rahmenelemente miteinander verbunden werden können.

Hier setzt die vorliegende Erfindung an und macht es sich zur Aufgabe, eine verbesserte Elementfassade vorzuschlagen, bei der Abstand der Profile sehr genau eingestellt werden kann und auch leicht zueinander angewinkelte Rahmenelemente miteinander verbunden werden können.

Erfindungsgemäß wird hierzu vorgeschlagen, dass der Rastnocken einen im Querschnitt etwa rautenförmigen Kopf und einen länglichen Abschnitt aufweist, der den Kopf mit dem Rahmenanschlusselement verbindet. Ein derartig ausgestaltetes Verbindungselement erlaubt eine anwendungsgerechte lösbare Verbindung zwischen zwei Rahmenelementen, insbesondere der jeweils gegenüberliegenden Profile der Rahmenelemente. Auch kann durch die Rastverbindung einerseits der Abstand der Profile sehr genau eingestellt werden. Andererseits können durch den rautenförmigen Kopf auch leicht zueinander angewinkelte Rahmenelemente miteinander verbunden werden.

Auch kann weiterhin vorteilhafterweise vorgesehen sein, dass das erste Verbindungselement und das zweite Verbindungselement aus Kunststoff hergestellt sind. Hierdurch kann beispielsweise ein Knacken bei Bauteilbewegungen vermieden werden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine Elementfassade gemäß dem Stand der Technik;
- Fig. 2: eine vergrößerte und übertriebene Darstellung des Ausschnitts "X";
- Fig. 3: ein Ausschnitt aus einer erfindungsgemäßen Elementfassade;
- Fig. 4: ein Ausschnitt aus einer erfindungsgemäßen Elementfassade;
- Fig. 5: ein Verbindungsmittel einer erfindungsgemäßen Elementfassade;
- Fig. 6: ein Verbindungsmittel einer erfindungsgemäßen Elementfassade;
- Fig. 7: ein Verbindungsmittel einer erfindungsgemäßen Elementfassade;
- Fig. 8: ein Verbindungsmittel einer erfindungsgemäßen Elementfassade;
- Fig. 9: eine erfindungsgemäße Elementfassade;
- Fig. 10: eine vergrößerte Darstellung des Ausschnitts "Y".

Folgende Bezugszeichen werden in den Zeichnungen verwendet.
- E: Elementfassade
- 1: Erstes Rahmenelement
- 2: Zweites Rahmenelement
- 3: Drittes Rahmenelement
- 4: Viertes Rahmenelement

- 11: erstes Profil
- 12: zweites Profil
- 13: drittes Profil
- 14: viertes Profil

- 21: erstes Profil
- 22: zweites Profil
- 23: drittes Profil
- 24: viertes Profil

- 5: Verbindungsmittel
- 51: erstes Verbindungsmittelelement
- 511: Rahmenanschlusselement
- 512: Rastschuh
- 52: zweites Verbindungsmittelelement
- 521: Rahmenanschlusselement
- 522: Rastnocken
- 53: Schrauben

Zunächst wird auf Fig. 1 Bezug genommen.

Eine Elementfassade E umfasst mindestens zwei Rahmenelemente 1, 2 und mindestens ein zwischen den Rahmenelementen angebrachtes Verbindungsmittel 5. In den Zeichnungen ist durch die gepunktete Linie angedeutet, dass die Elementfassade selbstverständlich noch weitere Rahmenelemente, beispielsweise dritte und vierte Rahmenelemente 3, 4, umfassen kann.

Ein erstes Rahmenelement 1 umfasst im Wesentlichen ein erstes Profil 11, ein zweites Profil 12, ein drittes Profil 13 und ein viertes Profil 14. Die Profile 11-14 bilden ein rechteckförmiges Rahmenelement. Ein zweites Rahmenelement 2 umfasst im Wesentlichen ein erstes Profil 21, ein zweites Profil 22, ein drittes Profil 23 und ein viertes Profil 24. Die Profile 21 - 24 bilden ein rechteckförmiges Rahmenelement. Selbstverständlich sind auch von der Rechteckform abweichende Rahmenelemente mit mehr oder weniger Profilen denkbar.

Die mindestens zwei Rahmenelemente 1, 2 sind nebeneinander angeordnet, so dass das zweite Profil 12 des ersten Rahmenelements 1 und das vierte Profil 24 des zweiten Rahmenelements 2 nebeneinander angeordnet sind.

Zwischen dem zweiten Profil 12 und dem vierten Profil 24 ist mindestens ein Verbindungsmittel 5 angeordnet. Es können selbstverständlich auch mehrere Verbindungsmittel 5 vorgesehen sein. Auch kann mindestens ein Verbindungsmittel 5 zwischen den horizontalen Profilen, beispielsweise zwischen dem ersten Rahmenelement 1 und dem vierten Rahmenelement 4, vorgesehen sein. Das Verbindungsmittel 5 umfasst im Wesentlichen ein erstes Verbindungsmittelelement 51 und ein zweites Verbindungsmittelelement 52.

Das erste Verbindungsmittelelement 51 umfasst im Wesentlichen ein Rahmenanschlusselement 511 und einen Rastschuh 512. Das zweite Verbindungselement 52 umfasst im Wesentlichen ein Rahmenanschlusselement 521 und einen Rastnocken 522.

Das Verbindungsmittel 5 zeichnet sich ferner durch folgende Merkmale aus:
Jedes Verbindungsmittel 5 wird mit je vier Schrauben 53 verschraubt. Wenn die Rahmenanschlusselemente 511, 521 am Profilrand angelegt werden reichen ggf. auch weniger Schrauben 53.

Der Einbau des Verbindungsmittels gestaltet sich wie folgt. Das Bohrbild ist bei beiden Rahmenanschlusselementen 511, 521 gleich, somit könnte eine einfache Bohrlehre, die in der Ecke der des zweiten Profils 12 und des vierten Profils 24 angelegt werden kann, für die richtige Position der Verbindungsmittelelemente 51, 52 sorgen.

Der Einbau des Verbindungsmittelelementes 51 mit dem Rastschuh 512 kann beispielsweise an dem ersten Rahmenelement 1, der Einbau des Verbindungsmittelelements 52 mit dem Nocken 522 kann beispielsweise an dem zweiten Rahmenelement 2 erfolgen. Durch das gleiche Bohrbild lässt sich natürlich auch auf der Baustelle die Lage der Verbindungsmittelelemente 51, 52 (Bspw.: das Verbindungsmittelelement mit dem Schuh nach links, das Verbindungsmittelelement mit dem Nocken nach rechts) verändern, falls nötig.

Bei dem nächsten Rahmenelement, welches auf der Baustelle installiert werden soll, muss bzw. müssen der bzw. die Nocken 522 in den/die Schuh/e 512 eingeführt werden. Hierzu sind am Rastschuh 512 und Rastnocken 522 beidseitig Einlaufschrägen vorhanden.

Aus der vorgenannten Konstruktion ergeben sich insbesondere nachfolgende Vorteile. Durch Zusammendrücken, bzw. Auseinanderziehen des zweiten Profils 12 und vierten Profils 24 lässt sich die Fuge einstellen. Die Rastung sollte aber nicht zu eng sein, weil sonst ein Einstellen sehr schwierig wird. Auch ergibt sich eine gewissermaßen unsichtbare Fixierung. Dadurch, dass der Nocken 522 vorne dicker ist, lassen sich auch schräg gestellte Rahmenelemente 1, 2 damit ausrichten.

Erfindungsgemäß ist vorgesehen, dass der Rastnocken 522 einen im Querschnitt etwa rautenförmigen Kopf und einen länglichen Abschnitt aufweist, der den Kopf mit dem Rahmenanschlusselement 521 verbindet. Ein derartig ausgestaltetes Verbindungselement erlaubt eine anwendungsgerechte lösbare Verbindung zwischen zwei Rahmenelementen 1 und 2, insbesondere der jeweils gegenüberliegenden Profile 12, 24 der Rahmenelemente. Auch kann durch die Rastverbindung einerseits der Abstand der Profile 12, 24 sehr genau eingestellt werden. Andererseits können durch den rautenförmigen Kopf auch leicht zueinander angewinkelte Rahmenelemente 1, 2 miteinander verbunden werden.

Mit dem vorgeschlagenen Verbindungsmittel lassen sich verschiedene Fugenbreiten nachträglich regulieren. Ohne die erfindungsgemäßen Verbindungsmittel kann es passieren, dass sich nach dem Zusammendrücken der Halbschalen mit der Zeit die Ursprungsfuge wieder einstellt.

## Patentansprüche

1. Elementfassade (E), umfassend mindestens
- ein erstes Rahmenelement (1), sowie
- ein zweites Rahmenelement (2), wobei
- mindestens ein Verbindungsmittel (5) zwischen dem ersten Rahmenelement (1) und dem zweiten Rahmenelement (2) vorgesehen ist, wobei
- das Verbindungsmittel (5) ein erstes Verbindungsmittelelement (51) und ein zweites Verbindungsmittelelement (52) aufweist,
- das erste Verbindungsmittelelement (51) ein Rahmenanschlusselement (511) und einen Rastschuh (512) aufweist, wobei
- der Rastschuh (512) eine im Querschnitt etwa U-förmige Gestalt aufweist, wobei die Innenfläche des Rastschuhs (512) zumindest abschnittsweise geriffelt ausgestaltet ist, wobei
- das zweite Verbindungselement (52) ein Rahmenanschlusselement (521) und einen Rastnocken (522) aufweist,
**dadurch gekennzeichnet, dass**
- der Rastnocken (522) einen im Querschnitt etwa rautenförmigen Kopf und einen länglichen Abschnitt aufweist, der den Kopf mit dem Rahmenanschlusselement (521) verbindet.

2. Elementfassade nach Anspruch 1, **dadurch gekennzeichnet, dass** das erste Rahmenelement (1) ein erstes Profil (11), ein zweites Profil (12), ein drittes Profil (13) und ein viertes Profil (14) aufweist.

3. Elementfassade nach mindestens einem der vorhergehenden Ansprüche, **dadurch gekennzeichnet, dass** das zweite Rahmenelement (2) ein erstes Profil (21), ein zweites Profil (22), ein drittes Profil (23) und ein viertes (24) Profil aufweist.

4. Elementfassade nach Anspruch 2 und 3, **dadurch gekennzeichnet, dass** in einem verbauten Zustand das zweite Profil (12) des ersten Rahmenelements (1) und das vierte Profil (24) des zweiten Rahmenelements (2) nebeneinander angeordnet sind.

5. Elementfassade nach Anspruch 2 und 3, **dadurch gekennzeichnet, dass** das Verbindungsmittel (5) zwischen dem zweiten Profil (12) des ersten Rahmenelementes (1) und dem vierten Profil (24) des zweiten Rahmenelementes (2) angebracht ist.

6. Elementfassade nach mindestens einem der vorhergehenden Ansprüche, **dadurch gekennzeichnet, dass** der Kopf dazu eingerichtet ist, eine lösbare Rastverbindung mit dem Rastschuh (512) einzugehen.

7. Elementfassade nach mindestens einem der vorhergehenden Ansprüche, **dadurch gekennzeichnet, dass** das erste Verbindungselement (51) und das zweite Verbindungselement (52) aus Kunststoff hergestellt sind.

8. Elementfassade nach mindestens einem der vorhergehenden Ansprüche, **dadurch gekennzeichnet, dass** das erste Verbindungselement (51) aus Aluminium und das zweite Verbindungselement (52) aus Kunststoff hergestellt ist.

## Claims

1. Element facade (E), comprising at least
- a first frame element (1), and
- a second frame element (2),
wherein
- at least one connecting means (5) is provided between the first frame element (1) and the second frame element (2), wherein
- the connecting means (5) has a first connecting means element (51) and a second connecting means element (52),
- the first connecting means element (51) has a frame connection element (511) and a latching shoe (512), wherein
- the latching shoe (512) has an approximately U-shaped design in cross section, wherein the inner surface of the latching shoe (512) is designed to be serrated at least in certain portions, wherein
- the second connecting element (52) has a frame connection element (521) and a latching protuberance (522),
**characterized in that**
- the latching protuberance (522) has an approximately diamond-shaped head in cross section and an elongate portion which connects the head to the frame connection element (521).

2. Element facade according to Claim 1, **characterized in that** the first frame element (1) has a first profile (11), a second profile (12), a third profile (13) and a fourth profile (14).

3. Element facade according to at least one of the preceding claims, **characterized in that** the second frame element (2) has a first profile (21), a second profile (22), a third profile (23) and a fourth profile (24).

4. Element facade according to Claims 2 and 3, **characterized in that**, in an installed state, the second profile (12) of the first frame element (1) and the fourth profile (24) of the second frame element (2) are arranged next to one another.

5. Element facade according to Claims 2 and 3, **characterized in that** the connecting means (5) is mounted between the second profile (12) of the first frame element (1) and the fourth profile (24) of the second frame element (2).

6. Element facade according to at least one of the preceding claims, **characterized in that** the head is arranged to enter into a releasable latching connection with the latching shoe (512).

7. Element facade according to at least one of the preceding claims, **characterized in that** the first connecting element (51) and the second connecting element (52) are produced from plastic.

8. Element facade according to at least one of the preceding claims, **characterized in that** the first connecting element (51) is produced from aluminium and the second connecting element (52) is produced from plastic.

## Revendications

1. Façade à éléments (E), comprenant au moins :
- un premier élément de cadre (1), et
- un deuxième élément de cadre (2),
- au moins un moyen de connexion (5) entre le premier élément de cadre (1) et le deuxième élément de cadre (2) étant prévu,
- le moyen de connexion (5) présentant un premier élément de moyen de connexion (51) et un deuxième élément de moyen de connexion (52),
- le premier élément de moyen de connexion (51) présentant un élément de raccord de cadre (511) et un sabot d'encliquetage (512),
- le sabot d'encliquetage (512) présentant une forme en section transversale approximativement en forme de U, la surface interne du sabot d'encliquetage (512) étant au moins en partie rainurée,
- le deuxième élément de connexion (52) présentant un élément de raccord de cadre (521) et une came d'encliquetage (522),
**caractérisée en ce que**
- la came d'encliquetage (522) présente une tête approximativement en forme de losange en section transversale et une portion allongée qui relie la tête à l'élément de raccord de cadre (521).

2. Façade à éléments selon la revendication 1, **caractérisée en ce que** le premier élément de cadre (1) présente un premier profilé (11), un deuxième profilé (12), un troisième profilé (13) et un quatrième profilé (14).

3. Façade à éléments selon au moins l'une quelconque des revendications précédentes, **caractérisée en ce que** le deuxième élément de cadre (2) présente un premier profilé (21), un deuxième profilé (22), un troisième profilé (23) et un quatrième profilé (24).

4. Façade à éléments selon les revendications 2 et 3, **caractérisée en ce que** dans un état monté, le deuxième profilé (12) du premier élément de cadre (1) et le quatrième profilé (24) du deuxième élément de cadre (2) sont disposés l'un à côté de l'autre.

5. Façade à éléments selon les revendications 2 et 3, **caractérisée en ce que** le moyen de connexion (5) est monté entre le deuxième profilé (12) du premier élément de cadre (1) et le quatrième profilé (24) du deuxième élément de cadre (2).

6. Façade à éléments selon au moins l'une quelconque des revendications précédentes, **caractérisée en ce que** la tête est prévue pour entrer en liaison d'encliquetage amovible avec le sabot d'encliquetage (512).

7. Façade à éléments selon au moins l'une quelconque des revendications précédentes, **caractérisée en ce que** le premier élément de connexion (51) et le deuxième élément de connexion (52) sont fabriqués en plastique.

8. Façade à éléments selon au moins l'une quelconque des revendications précédentes, **caractérisée en ce que** le premier élément de connexion (51) est fabriqué en aluminium et le deuxième élément de connexion (52) est fabriqué en plastique.
